# FASCICULE DE BREVET EUROPEEN

(11) **EP 0 359 885 B1**
(45) Date de publication et mention de la délivrance du brevet: **02.12.1992**
(21) Numéro de dépôt: 88402368.0
(22) Date de dépôt: 20.09.1988
(51) Int. Cl.: E05B 27/00

(54) **Clé à poussoir translatable, barillet de sûreté pour une telle clé, et serrure équipée d'un tel barillet**
Schlüssel mit Schiebeelement, Sicherheitszylinder, und Schloss mit solchen Zylindern
Key with a sliding element, safety cylinder, and lock provided with such a cylinder

(43) Date de publication de la demande: 28.03.1990
(73) Titulaire: VACHETTE, 75011 Paris (FR)
(72) Inventeur: Debacker, Félix, F-80100 Abbeville (FR); Girard, Joel, F-80100 Abbeville (FR)
(74) Mandataire: Peuscet, Jacques

(56) Documents cités:
- EP-A- 0 154 755
- DE-A- 3 424 307

## Description

L'invention est relative à une clé pour barillet de sûreté , en particulier pour la manoeuvre d'une serrure ou d'un verrou, clé du genre de celles qui comportent un corps, de forme plate allongée, destiné à pénétrer à l'intérieur d'un logement de clé, prévu dans un rotor de barillet monté dans un stator, le corps de clé étant pourvu d'au moins un poussoir mobile translatable, propre à se déplacer suivant un mouvement d'amplitude limité, dans une chambre prévue dans la clé, le poussoir étant destiné à coopérer avec un organe de positionnement, prévu sur le rotor, de façon à faire saillie hors de sa chambre et à pousser une goupille mobile de rotor jusque dans une position permettant la rotation du rotor de barillet par rapport au stator, la chambre du poussoir mobile s'étendant suivant une direction orthogonale à l'axe longitudinal moyen du corps de clé.

Une clé de ce type est connue, par exemple d'après FR-A-2 561 294.

On sait que la présence du poussoir mobile complique considérablement la recopie ou duplication de la clé qui en est équipée, de sorte que l'utilisateur d'une telle clé bénéficie d'une plus grande sécurité.

L'invention a pour but, notamment, de fournir une clé à poussoir mobile dont la recopie ou la duplication est encore plus difficile que pour les clés de l'art antérieur.

L'invention a également pour but de faciliter la multiplicité des combinaisons permettant d'obtenir des clés, et des barillets associés, différents.

Selon l'invention, une clé pour barillet de sûreté, du genre défini précédemment, est caractérisée par le fait que la chambre prévue dans le corps de clé a son axe situé dans le plan moyen du corps de clé, et a une section transversale dont la forme est telle que, par coopération avec la section de forme conjuguée du poussoir, elle empêche toute rotation du poussoir autour de son axe longitudinal, à l'intérieur de la chambre. Le poussoir mobile présente, à ses extrémités, destinées à coopérer respectivement avec l'organe de positionnement et la goupille mobile du rotor, une forme dissymétrique par rapport à l'axe longitudinal dudit poussoir, de sorte qu'il est possible de modifier la clé selon la position suivant laquelle le poussoir mobile est introduit dans sa chambre.

Avantageusement, la section transversale de la chambre a une forme polygonale, tandis que le poussoir mobile est consitué par une pièce d'allure prismatique dont la section transversale épouse celle de la chambre.

De préférence, la section transversale de la chambre a une forme sensiblement rectangulaire, les grands côtés du rectangle étant orientés parallèlement à l'axe longitudinal moyen du corps de clé, le poussoir mobile ayant une forme conjuguée.

Le barillet pour la clé peut également comporter une goupille de forme dissymétrique susceptible d'être placée dans des positions différentes correspondant aux diverses positions possibles du mobile dans la clé, et conduisant à autant de type de barillets.

Le poussoir mobile de la clé peut, notamment, présenter sur chaque extrémité, une saillie en forme de came située plus près d'un des grands côtés de l'organe mobile, ces deux saillies étant symétriques l'une de l'autre par rapport à un plan médiateur du poussoir orthogonal à la direction de déplacement de ce poussoir.

Le poussoir mobile comporte, sur au moins une grande face, un évidement propre à recevoir une saillie interne du corps de clé destinée à maintenir le mobile dans sa chambre.

Avantageusement, d'une manière connue en elle-même, l'extrémité du corps de clé destinée à pénétrer en premier dans le rotor est rétrécie, et la chambre pour le poussoir mobile est prévue dans cette extrémité rétrécie.

L'invention est également relative à un barillet de sûreté, notamment destiné à une serrure ou à un verrou, ledit barillet étant agencé pour être manoeuvré par une clé à poussoir mobile telle que défini précédemment.

Un tel barillet comprend un stator et un rotor, le rotor étant muni, à son extrémité éloignée de l'entrée du logement pour la clé, d'un organe de positionnement propre à déplacer le poussoir mobile de la clé hors de son logement, et une goupille mobile de rotor sur laquelle peut agir le poussoir ; selon l'invention, cette groupille mobile de rotor a une section transversale dont la forme est telle que, par coopération avec la section de forme conjuguée d'un logement, elle empêche toute rotation de la goupille autour de son axe longitudinal, à l'intérieur du logement où la goupille peut se déplacer en translation. La forme de la section transversale de la goupille peut être polygonale, notamment rectangulaire, ou oblongue. De préférence, l'extrémité de la goupille destinée à coopérer avec le poussoir mobile est agencée sous une forme dissymétrique relativement à l'axe moyen de la goupille, de telle sorte qu'en modifiant la position de la goupille dans son logement, on obtient un type de barillet différent.

L'invention concerne également une serrure ou un verrou équipé d'un tel barillet, propre à être manoeuvré par une clé telle que définie précédemment.

L'invention consiste, mises à part les dispositions exposées ci-dessus, en un certain nombre d'autres dispositions dont il sera plus explicitement question ci-après à propos de modes de réalisation particuliers décrits avec références aux dessins ci-annexés,mais qui ne sont nullement limitatifs.

La figure 1, de ces dessins, est une vue en élévation d'une clé selon l'invention.

La figure 2 est une vue de dessus par rapport à la figure 1.

La figure 3 est une coupe longitudinale schématique, simplifiée, du rotor de barillet destiné à recevoir la clé de la figure 1.

La figure 4 montre, en élévation, une clé qui se déduit de celle de la figure par simple retournement de l'organe mobile autour de son axe longitudinal.

La figure 5, enfin, est une coupe schématique simplifiée du rotor de barillet destiné à recevoir la clé de la figure 4.

En se reportant aux dessins, notamment aux figures 1 à 3, on peut voir une clé désignée par 1 dans son ensemble qui comprend une platine de manoeuvre 2 destinée à être prise en main par un utilisateur, et un corps de clé 3 dont la forme générale est plate. La section transversale de ce corps de clé 3 est sensiblement rectangulaire, ce corps présentant deux grandes faces plates 3a, 3b (figure 2).

Le corps 3 de la clé est destiné à pénétrer à l'intérieur d'un logement 4 (figure 3) prévu dans un rotor 5 de barillet 6 monté dans un stator 7. Le rotor 5, en forme de cylindre de révolution, est monté dans un alésage cylindrique du stator 7 avec possibilité de rotation autour de l'axe géométrique commun ; le stator 7 peut avoir une forme quelconque.

Le logement 4 prévu dans le rotor 5 pour recevoir la clé a une section transversale rectangulaire semblable à celle de la clé. Ce logement 4 est formé par une rainure longitudinale pratiquée dans le rotor 5 et débouchant par une fente longitudinale 8 contre le surface interne du stator 7.

Plusieurs clavetages, non représentés, sont prévus entre le rotor 5 et le stator 7 de manière à former une combinaison qui n'autorisera la rotation du rotor 5, par rapport au stator, que lorsque la clé 1 appropriée aura été introduite complètement dans le logement 4. Ces clavetages sont assurés de manière classique par des goupilles mobiles de rotor associées à des goupilles mobiles de stator correspondantes.

Le corps 3 de clé est pourvu d'au moins un poussoir mobile 9 translatable, propre à se déplacer suivant un mouvement d'amplitude limitée dans une chambre 10 prévue dans la clé.

Le poussoir 9 est destiné à coopérer avec un organe de positionnement 11 prévu dans le rotor 5. Cet organe 11 peut être constitué par une plaquette fixée sur le rotor, notamment par engagement à force dans la fente 8, vers l'extrémité inférieure de cette fente. L'organe de positionnement 11 fait saillie radialement vers l'intérieur du logement 4 et forme une sorte de came dont les faces d'extrémité longitudinales sont inclinées pour servir de rampe de montée ou de descente. Lors de l'introduction de la clé dans le logement 4, l'organe de positionnement 11 coopère avec le poussoir 9 qui fait saillie hors de sa chambre et vient pousser une goupille mobile 12 de rotor jusque dans une position permettant la rotation du rotor 5 par rapport au stator 7. La chambre 10 du poussoir mobile 9 s'étend suivant une direction orthogonale à l'axe longitudinal moyen A du coprs de clé.

Plus précisément, lorsque le corps de clé 3 est plat comme dans l'exemple envisagé, la chambre 10 a son axe situé dans le plan moyen du corps de clé 3.

Cette chambre 10 débouche, à chaque extrémité longitudinale, sur les faces de chant de la clé.

Avantageusement, l'extrémité E du corps de clé 3 destinée à pénétrer en premier dans le rotor 5 est réctrécie (voir figure 1), c'est-à-dire que sa dimension transversale 1, suivant une direction orthogonale à l'axe A, est plus faible que la dimension L de la majeure partie du corps de clé 3. De préférence, cette extrémité E admet également l'axe A comme axe de symétrie. Dans ces conditions, la longueur h du poussoir 9 peut être inférieure à la largeur L du corps de clé. La partie avant de l'extrémité E est de préférence effilée, comme visible sur la figure 2, pour faciliter l'introduction de la clé dans le logement 4 du rotor.

Les faces 3a, 3b de la clé 1 comportent des trous borgnes ou équivalent, non représentés, propres à coopérer avec les diverses goupilles, non représentées du rotor, pour permettre l'ouverture ou la fermeture de la serrure.

Selon l'invention, la chambre 10 prévue dans le corps 3 de la clé a une section transversale de forme telle que, par coopération avec la section de forme conjuguée du poussoir 9, elle empêche toute rotation du poussoir 9 autour de son axe longitudinal B, à l'intérieur de la chambre 10.

Avantageusement, ladite section transversale a une forme polygonale, plus précisément rectangulaire, ou sensiblement rectangulaire, dans l'exemple considéré. D'autres formes de section transversale pour la chambre 10 seraient possibles, par exemple une forme oblongue, ou ovale. Le poussoir mobile 9 est constitué par une pièce dont la section transversale épouse celle de la chambre 10. Toujours dans l'exemple considéré, le poussoir 9 est formé par une sorte de barreau prismatique à section rectangulaire, ou sensiblement rectangulaire, propre à coulisser transversalement, dans la chambre 10, suivant la direction des génératrices de la surface prismatique.

Les grandes côtés de la section transversale rectangulaire de la chambre 10 et du poussoir 9 sont orientés parallèlement à l'axe longitudinal moyen A du corps du clé.

De préférence, le poussoir mobile 9 présente, à ses deux extrémités longitudinales 13, 14, destinées à coopérer respectivement avec l'organe de positionnement 11 et la goupille mobile 12 de rotor, une forme dissymétrique par rapport à l'axe longitudinal B dudit poussoir 9.

Plus précisément, le poussoir 9 présente, a chaque extrémité, une saillie 13a, 14a en forme de came, située plus près de l'un des grands côtés du poussoir mobile 9 que l'autre côté. Dans la clé représentée sur les figures 1 et 2, les saillies 13a, 14a sont situées au voisinage du grand côté du poussoir 9 le plus proche de l'extrémité avant effilée de la partie E ; On verra, par la suite, que dans le cas des figures 4 et 5, le poussoir mobile 9 est retourné autour de son axe B, de telle sorte que les parties en saillie 13a, 14a sont situées du côté le plus éloigné de la partie avant de l'extrémité E.

Les parties en saille 13a, 14a, sont symétriques l'une de l'autre par rapport au plan médiateur 15 (figure 1) du poussoir, orthogonal à la direction de déplacement de ce poussoir.

Il est ainsi possible de modifier le type de clé selon la position donnée au poussoir 9 dans son logement 10.

La goupille mobile 12 de rotor occupe une position sensiblement diamétralement opposée par rapport à l'organe de positionnement 11, de sorte que lorsque le poussoir 9 est sollicité par cet organe 11 qui vient affleurer une des extrémités ouvertes de la chambre 10, ledit poussoir fait saillie au maximum, à travers l'autre extrémité opposée de la chambre 10 et repousse la goupille 12.

Avantageusement, la goupille mobile 12 a également une section transversale polygonale, notamment rectangulaire ou oblongue, et est montée coulissante, radialement, dans un logement 16 (figure 3) traversant l'épaisseur du rotor et dont la section transversale épouse celle de la goupille 12. Ce logement 16 débouche radialement vers l'extérieur vers un autre logement 17 ménage dans le stator. Une goupille 18 de stator, montée coulissante dans ce logement 17, est poussée élastiquement en direction de l'axe et est propre à faire saillie dans le logement 16 du rotor, lorsque la position angulaire de ce dernier assure l'alignement des axes des logements 16 et 17. On comprend que dans cette position, la goupille de stator 17 bloque le rotor 5 par rapport au stator 7.

Avantageusement, la goupille 12 de rotor présente une extrémité 19 de forme dissymétrique par rapport à l'axe longitudinal moyen C de cette goupille de sorte que ladite goupille puisse occuper des position différentes, dans le logement 16, correspondant à autant de types de barillets.

Dans l'exemple représenté sur la figure 3, l'extrémité 19 de la goupille 12 présente une came arrondie 19a constituant une sorte de bosse, faisant saillie radialement vers l'intérieur et située essentiellement d'un côté par rapport à l'axe longitudinal moyen C de la goupille 12.

Dans le cas du barillet représenté sur la figure 3, la bosse 19a est située du côté de l'extrémité de ce barillet la plus éloignée de l'extrémité par laquelle la clé est introduite dans le logement 4. Ce type de barillet est destiné à fonctionner avec une clé conforme à celle représentée sur les figures 1 et 2, où les bosses 13a, 14a du poussoir mobile 9 sont tournées vers l'avant.

Le barillet représenté sur la figure 5, et dans lequel la goupille 12 a été retournée de 180° autour de son axe C, est destiné à fonctionner avec la clé de la figure 4.

De préférence, le poussoir mobile 9 présente, sur chaque grande face, un évidement 20 (figure 1 et 2) propre à recevoir une saillie interne (non représentée), de la paroi de l'extrémité E du corps de clé, cette saillie interne étant obtenue par déformation de ladite paroi après introduction du poussoir 9 dans la chambre 10. La coopération de cette saillie interne et de l'évidement correspondant 20, 21 contribue à limiter le déplacement transversal du poussoir mobile 9 et à empêcher ce poussoir de s'échapper de la chambre 10.

Ceci étant, le fonctionnement d'une serrure équipée d'un barillet conforme à la figure 3 propre à être commandé par une clé telle que représentée sur les figures 1 et 2 est le suivant.

Lorsque le corps de clé 3 est retiré du logement 4 de rotor, ce dernier est immobilisé en rotation par rapport au stator 7, du fait que les goupilles de stator, dont une seule 18 est représentée, font saillie radialement vers l'intérieur dans les logements des goupilles de rotor associées.

L'introduction du corps de clé dans le logement 4, en vue de faire tourner le rotor 5, va provoquer le retour des goupilles de stator dans leur logement.

Plus particulièrement, en ce qui concerne la goupille 18 associée à la goupille de rotor 12 propre à être commandée par le poussoir 9, le fonctionnement est le suivant.

Peu avant la fin d'introduction du corps de clé 3 dans le logement 4, une extrémité, par exemple l'extrémité 13 du poussoir 9,qui fait saillie transversalement par rapport à la paroi latérale de l'extrémité E de clé, entre en contact avec la rampe de montée de l'organe d'actionnement 11. La face de cet organe d'actionnement 11 située le plus vers l'intérieur, dans le sens radial, affleure la paroi latérale de l'extrémité E de la clé.

Le poussoir 9 est donc déplacé, vers le haut selon la représentation de la figure 3, c'est-à-dire du côté opposé à l'organe 11. L'autre extrémité 14 de ce poussoir 9 va repousser l'extrémité 19 de la goupille mobile de rotor 12. Les dimensions du poussoir 9 et de ses extrémités telles que 14 en forme de came, ainsi que les dimensions de la goupille 12 et de son extrémité 19 sont déterminées de telle sorte que lorsque la goupille 12 est repoussée au maximum par le poussoir 9, lui-même en appui par son extrémité 13 contre la face intérieure de l'organe 11, la face transversale extérieure de la goupille 12 et la face transversale intérieure de la goupille de stator 18 se trouvent au niveau de la surface radiale extérieure du rotor 5.

Il en est de même pour les autres goupilles de rotor et de stator non représentées.

Il est alors possible de faire tourner le rotor 5 par rapport au stator pour commander la serrure.

La forme, plus particulièrement sensiblement rectangulaire, de la section transversale du poussoir 9 et de la chambre 10 empêche toute rotation du poussoir 9 autant de l'axe transversal de la chambre 10. Il en est de même pour la goupille 12 montée dans un logement 16 à section rectangulaire ou oblongue. On est donc assuré que les saillies 14 et 19 resteront dans les positions pour lesquelles elles peuvent coopérer lorsque l'extrémité 13 du poussoir 9 arrive sur l'organe d'actionnement 11.

En outre, la réalisation d'une telle chambre 10, en particulier à section transversale polygonale, et notamment sensiblement rectangulaire, exige des moyens d'usinage qui ne sont généralement pas à la portée d'un bricoleur mal intentionné. De ce fait, la recopie ou la duplication de la clé conforme à l'invention est plus difficile que dans le cas où le logement 10 aurait une forme cylindrique pouvant être réalisé par simple perçage à l'aide d'un foret. La chambre 10 peut être réalisée notamment par électro-érosion, avec une bonne précision.

La réalisation de la chambre 10 est rendue difficile notamment parce que la chambre 10, de faibles dimensions, est située dans une épaisseur faible, sur une grande longueur nécessitant des moyens d'usinage particuliers (brochage, électro-érosion, laser, etc....).

La forme, notamment rectangulaire ou polygonale, de la section transversale de la chambre 10, et du logement 16 de rotor, permet de donner plusieurs positions angulaires, autour de l'axe de la chambre ou du logement, à un même poussoir 9 ou une même goupille 15.

Ainsi, dans l'exemple considéré d'une chambre 10 à section sensiblement rectangulaire, il est possible, partant d'une même clé de base, d'introduire le poussoir 9 suivant une position retournée de 180°, autour de l'axe de la chambre, par rapport à la position de la figure 1.

On obtient alors la clé de la figure 4, qui constitue une clé différente de celle de la figure 1, les saillies 13 et 14 du poussoir se trouvant en arrière de la chambre 10.

D'une manière semblable, la goupille 12 de rotor est disposée dans son logement 16 suivant une position retourneé de 180° par rapport à l'axe du logement, comme représenté sur la figure 5, de sorte que le barillet ainsi obtenu est propre à coopérer avec la clé de la figure 4.

Il apparaît donc qu'en partant des mêmes éléments de base, on obtient une combinaison différente par une simple modification du montage du poussoir 9 dans sa chambre 10 et de la goupille 15 dans son logement 16.

Il est ainsi possible de diversifier la gamme de serrures, sans augmentation du nombre des pièces de base nécessaires.

## Revendications

1. Clé pour barillet de sûreté, en particulier pour la manoeuvre d'une serrure ou d'un verrou, comportant un corps (3), de forme plate allongée, destiné à pénétrer à l'intérieur d'un logement (4) de clé, prévu dans un rotor (5) de barillet monté dans un stator (7), le corps de clé étant pourvu d'au moins un poussoir (9) mobile translatable, propre à se déplacer suivant un mouvement d'amplitude limitée, dans une chambre (10) prévue dans la clé, le poussoir étant destiné à coopérer avec un organe de positionnement (11), prévu sur le rotor (5), de façon à faire saillie hors de sa chambre (10) et à pousser une goupille mobile (12) de rotor jusque dans une position permettant la rotation du rotor de barillet par rapport au stator, la chambre (10) du poussoir mobile s'étendant suivant une direction orthogonale à l'axe longitudinal moyen (A) du corps de clé, et ayant son axe situé dans le plan moyen du corps de clé (3), caractérisée par le fait que la section transversale de la chambre (10) a une forme telle que, par coopération avec la section de forme conjuguée du poussoir (9), elle empêche toute rotation du poussoir (9) autour de son axe longitudinal (B), à l'intérieur de la chambre (10), tout en permettant d'introduire le poussoir suivant l'une de deux positions distantes angulairement de 180° autour de l'axe de la chambre, et que le poussoir mobile (9) présente, à ses extrémités (13, 14), destinées à coopérer respectivement avec l'organe de positionnement (11) et la goupille mobile (12) du rotor, une forme dissymétrique par rapport à l'axe longitudinal (B) dudit poussoir (9), de sorte qu'il est possible de modifier la clé selon la position suivant laquelle le poussoir mobile (9) est introduit dans la chambre (10).

2. Clé selon la revendication 1, caractérisée par le fait que le poussoir mobile (9) présente, sur chaque extrémité, une saillie (13a, 14a) en forme de came située plus près d'un des grands côtés de l'organe mobile (9) que de l'autre, les deux saillies étant symétriques l'une de l'autre par rapport à un plan médiateur (15) du poussoir (9) orthogonal à la direction de déplacement de ce poussoir.

3. Clé selon la revendication 1 ou 2, caractérisée par le fait que la section transversale de la chambre (10) a une forme polygonale, tandis que le poussoir mobile (9) est constitué par une pièce d'allure prismatique dont la section transversale épouse celle de la chambre (10).

4. Clé selon la revendication 3, caractérisée par le fait que la section transversale de la chambre (10) a une forme rectangulaire, les grands côtés du rectangle étant orientés parallèlement à l'axe longitudinal moyen (A) du corps de clé, le poussoir mobile (9) ayant une forme conjuguée.

5. Clé selon l'une quelconque des revendications précédentes, caractérisée par le fait que le poussoir mobile (9) comporte, sur au moins une grande face, un évidement (20, 21) propre à recevoir une saillie interne du corps (3) de clé destinée à maintenir le poussoir mobile (9) dans sa chambre (10).

6. Clé selon l'une quelconque des revendications précédentes, caractérisée par le fait que l'extrémité (E) du corps (3) de clé destinée à pénétrer en premier dans le rotor est rétrécie, et la chambre (10) pour le poussoir mobile est prévue dans cette extrémité rétrécie (E).

7. Barillet de sûreté comprenant un stator (7) et un rotor (5), le rotor comportant un logement (4) destiné à recevoir une clé, ce barillet étant agencé pour être manoeuvré par une clé à poussoir mobile selon l'une quelconque des revendications précédentes, ledit barillet comportant un organe de positionnement (11) pour déplacer le poussoir mobile (9) de la clé hors de sa chambre (10) et une goupille mobile (12) de rotor sur laquelle peut agir le poussoir mobile (9), caractérisé par le fait que la goupille mobile (12) de rotor a une section transversale dont la forme, notamment rectangulaire, est telle que, par coopération avec la section de forme conjuguée d'un logement (16), elle empêche toute rotation de la goupille (12) autour de son axe longitudinal (C), à l'intérieur du logement (16) où la goupille (12) peut se déplacer en translation, l'extrémité (19) de la goupille destinée à coopérer avec le poussoir mobile étant agencée sous une forme dissymétrique relativement à l'axe moyen (C) de la goupille, forme notamment constituée par une came (19a) située plus près d'un côté que de l'autre, ladite goupille (12) pouvant être placée dans des positions différentes correspondant aux diverses positions possibles du poussoir mobile (9) dans la clé.

8. Serrure ou verrou équipé d'un barillet selon la revendication 7, propre à être manoeuvré par une clé selon l'une quelconque des revendications 1 à 6.

## Claims

1. Key for safety lock cylinder, particularly for actuating a lock or bolt, comprising a body (3) of extended flat shape, intended to fit within a key-housing (4), arranged in a cylinder rotor (5) mounted in a cylinder barrel (7), the key body having at least a transverse-action moving pusher (9), able to move with a limited amplitude, in a chamber (10) within the key, the pusher being designed to operate in association with a locating component (11) arranged on the cylinder rotor (5), so as to project beyond the chamber (10) and to push a cylinder rotor moving pin (12) into a position allowing rotation of the cylinder barrel in relation to the cylinder barrel, the moving pusher chamber (10) extending in a direction orthogonal to the mean longitudinal axis (A) of the key-body, end having its axis located in the mean plane of the key-body (3), characterised in that, the cross-section of the chamber (10) is of such a shape that by cooperation with the matching shape of the pusher (9), it prevents any rotation of the pusher (9) about its longitudinal axis (B) inside the chamber (10), while allowing insertion of the pusher according to one of two positions at an angular distance of 180° from each other about the chamber axis, and in that at its ends (13,14) designed to cooperate respectively with the locating component 11 and the cylinder rotor moving pin (12), the moving pusher is of non-symmetrical shape related to the longitudinal axis (B) of the said pusher (9), so that it is possible to modify the key according to the position in which the moving pusher (9) is inserted in the chamber (10).

2. Key according to claim 1, characterised in that, the moving pusher (9) has at each end a projection (13a,14a) in the form of a cam located closer to one long side then the other of the moving component (9), the two projections being symmetrical in relation to a median plane (15) of the pusher (9) orthogonal to the direction of movement of the said pusher.

3. Key according to claim 1 or 2, characterised in that, the cross-section of the chamber (10) is of polygonal shape, whereas the moving pusher (9) consists of a prism-like component having a cross-section matching that of the chamber (10).

4. Key according to claim 3, characterised in that, the cross-section of the chamber (10) is rectangular, the rectangle long sides being directed parallel with the mean longitudinal axis of the key-body, the moving pusher (9) being of matching shape.

5. Key according to any one of the previous claims, characterised in that, the moving pusher (9) has on at least one large fact a hollow (20,21) admitting the internal projection of the key-body (3() designed to maintain the mobile pusher (9) in its chamber (10).

6. Key according to any one of the previous claims, characterised in that, the end (B) of the key-body (3) designed to first enter the cylinder rotor is tapered, and the moving pusher chamber (10) is located in that tapered end (B).

7. Safety lock cylinder, comprising a cylinder barrel (7) and a cylinder rotor (5), the cylinder rotor having a recess (4) designed to admit a key, the sold cylinder being arranged to he operated by a moving pusher key according to one or other of the previous claims, the said cylinder having locating means (11) to displace the key moving pusher (9) outside its chamber (10) and a cylinder rotor moving pin (12) upon which the moving pusher (9) may react, characterised in that, the cylinder rotor moving pin (12) has a cross-section so shaped, namely rectangular, that by cooperation with the matching section shape of a recess (16) it prevents any rotation of the pin (12) about its longitudinal axis (C), inside the housing (16) where the pin (12) is able to move sideways, the end (19) of the pin designed to cooperate with the moving pusher being arranged in non-symmetrical manner related to the mean axis (C) of the pin, a shape particularly formed by a cam (19a) located closer to one side than the other, the said pin (12) allowing location in the various possible positions of the moving pusher (9) in the key.

8. Lock or bolt fitted with a cylinder according to claim 7, able to be operated by a key according to one or other of claims 1 to 6.

## Patentansprüche

1. Schlüssel für einen Sicherheitszylinder, insbesondere für die Betätigung eines Schlosses oder eines Riegels, mit einem Körper (3) in Form einer langgestreckten Platte, der für das Eindringen ins Innere eines Schlüsselaufnahmesitzes (4) bestimmt ist, welcher in einem in einem Stator (7) angeordneten Rotor (5) des Zylinders vorgesehen ist, wobei der Körper des Schlüssels mit wenigstens einem beweglichen verschiebbaren Stößel (9) versehen ist, welcher mit einer Bewegung von begrenzter Amplitude in einer in dem Schlüssel vorgesehenen Kammer (10) verschiebbar ist, der Stößel für ein solches Zusammenwirken mit einem auf dem Rotor (5) vorgesehenen Positionierorgan (11) bestimmt ist, so daß er aus seiner Kammer (10) vorsteht und einen beweglichen Stift (12) des Rotors bis in eine Lage drückt, welche die Drehung des Rotors des Zylinders bezüglich des Stators ermöglicht, die Kammer (10) des beweglichen Stößels sich in einer Richtung senkrecht zur Mittenlängsachse (A) des Körpers des Schlüssels erstreckt und ihre Achse in der Mittenebene des Körpers des Schlüssels (3) liegt, dadurch gekennzeichnet,
- daß der Querschnitt der Kammer (10) eine solche Form hat, daß sie durch Zusammenwirken mit der konjugierten Querschnittsform des Stößels (9) jede Drehung des Stößels (9) um seine Längsachse (B) im Inneren der Kammer (10) verhindert, während sie ermöglicht, daß der Stößel mit einer von zwei Positionen im Winkelabstand von 180° um die Achse der Kammer eingeführt wird, und
- daß der bewegliche Stößel (9) an seinen Enden (13, 14), die für ein Zusammenwirken mit dem Positionierorgan (11) bzw. mit dem beweglichen Stift (12) des Rotors bestimmt sind, eine bezüglich der Längsachse (B) des Stößels (9) unsymmetrische Form aufweist, so daß es möglich ist, den Schlüssel längs der Position, mit der der bewegliche Stößel (9) in die Kammer (10) eingeführt ist, zu modifizieren.

2. Schlüssel nach Anspruch 1, dadurch **gekennzeichnet,** daß der bewegliche Stößel (9) an jedem Ende einen nockenförmigen Vorsprung (13a, 14a) aufweist, der näher an einer der langen Seiten des beweglichen Organs (9) als an der anderen liegt, wobei die beiden Vorsprünge bezüglich einer Bezugsebene (15) des Stößels (9) senkrecht zur Verschieberichtung dieses Stößels zueinander symmetrisch sind.

3. Schlüssel nach Anspruch 1 oder 2, dadurch **gekennzeichnet,** daß der Querschnitt der Kammer (10) eine polygonale Form hat, während der bewegliche Stößel (9) von einem prismatischen Laufstück gebildet wird, dessen Querschnitt sich an den der Kammer (10) schmiegt.

4. Schlüssel nach Anspruch 3, dadurch **gekennzeichnet,** daß der Querschnitt der Kammer (10) eine rechteckige Form hat, wobei die langen Seiten des Rechtecks parallel zur Mittenlängsachse (A) des Körpers des Schlüssels ausgerichtet sind und der bewegliche Stößel (9) eine konjugierte Form hat.

5. Schlüssel nach einem der vorhergehenden Ansprüche, dadurch **gekennzeichnet,** daß der bewegliche Stößel (9) auf wenigstens einer großen Fläche eine Aussparung (20, 21) aufweist, die einen inneren Vorsprung des Körpers (3) des Schlüssels aufnehmen kann, der dazu bestimmt ist, den beweglichen Stößel (9) in seiner Kammer (10) zu halten.

6. Schlüssel nach einem der vorhergehenden Ansprüche, dadurch **gekennzeichnet,** daß das Ende (E) des Körpers (3) des Schlüssels, das dazu bestimmt ist, zuerst in den Rotor einzudringen, eingeschnürt ist, und daß die Kammer (10) für den beweglichen Stößel in diesem eingeschnürten Ende (E) vorgesehen ist.

7. Sicherheitszylinder mit einem Stator (7) und einem Rotor (5), wobei der Rotor einen Aufnahmesitz (4) aufweist, der dazu bestimmt ist, einen Schlüssel aufzunehmen, dieser Zylinder für eine Betätigung durch einen Schlüssel mit einem beweglichen Stößel nach einem der vorhergehenden Ansprüche angeordnet ist und ein Positionierorgan (11) zum Verschieben des beweglichen Stößels (9) des Schlüssels aus seiner Kammer (10) heraus sowie einen beweglichen Stift (12) des Rotors aufweist, auf welchen der bewegliche Stößel (9) einwirken kann, dadurch **gekennzeichnet,** daß der bewegliche Stift (12) des Rotors einen Querschnitt hat, dessen insbesondere rechteckige Form derart ist, daß er durch Zusammenwirken mit dem eine konjugierte Form aufweisenden Querschnitt eines Sitzes (16) jede Drehung des Stiftes (12) um seine Längsachse (c) im Inneren des Sitzes (16) verhindert, wo sich der Stift (12) translativ verschieben kann, wobei das Ende (19) des Stiftes, das zum Zusammenwirken mit dem beweglichen Stößel bestimmt ist, in einer asymmetrischen Form bezüglich der Mittelachse (C) des Stiftes angeordnet ist, welche Form insbesondere durch einen Nocken (19a) gebildet wird, der näher an einer Seite als an der anderen liegt, und wobei der Stift (12) in verschiedene Lagen entsprechend diversen möglichen Positionen des beweglichen Stößels (9) in dem Schlüssel plaziert werden kann.

8. Schloß oder Riegel, versehen mit einem Zylinder nach Anspruch 7, das durch einen Schlüssel nach einem der Ansprüche 1 bis 6 betätigbar ist.
